# EUROPÄISCHE PATENTSCHRIFT

(11) **EP 3 612 056 B1**
(45) Veröffentlichungstag und Bekanntmachung des Hinweises auf die Patenterteilung: **22.07.2020**
(21) Anmeldenummer: 18717338.0
(22) Anmeldetag: 10.04.2018
(51) Int. Cl.: A47B 88/463

(54) **MÖBEL**
ITEM OF FURNITURE
MEUBLE

(30) Priorität: 20.04.2017 DE 102017108453
(43) Veröffentlichungstag der Anmeldung: 26.02.2020
(73) Patentinhaber: Paul Hettich GmbH & Co. KG, 32278 Kirchlengern (DE)
(72) Erfinder: REDECKER, Detlef, 32049 Herford (DE); WEICHELT, Rainer, 32278 Kirchlengern (DE); FREIHEIT, Patrick, 32257 Bünde (DE)
(74) Vertreter: Dantz, Jan Henning
(86) Internationale Anmeldenummer: PCT/EP2018/059200
(87) Internationale Veröffentlichungsnummer: WO 2018/192807

(56) Entgegenhaltungen:
- WO-A1-2015/192153
- WO-A2-2015/051386

## Beschreibung

Die vorliegende Erfindung betrifft ein Möbel mit einem Möbelkorpus und mindestens einem an mindestens zwei Auszugsführungen verfahrbar gehaltenen Schubelement, wobei die Auszugsführungen mit einer Führungsschiene an dem Möbelkorpus und einer Laufschiene an dem Schubelement fixiert sind, und an jeder Auszugsführung eine Ausstoßvorrichtung vorgesehen ist, um bei einer Entriegelung der Ausstoßvorrichtungen das Schubelement über einen Kraftspeicher in Öffnungsrichtung auszuwerfen, wobei zwischen den beiden Ausstoßvorrichtungen Synchronisationsmittel vorgesehen sind, die bei Entriegelung einer Ausstoßvorrichtung auch die andere Ausstoßvorrichtung entriegeln.

Es gibt Möbel, bei denen die Bewegung von zwei beabstandeten Auszugsführungen über eine Synchronisationsstange synchronisiert ist, um eine Schubelement ohne Schrägstellung über die Auszugsführungen verfahren zu können. Ein entsprechendes Schienensystem ist in der EP 2 515 711 A1 offenbart. Zudem gibt es für Schubelemente Ausstoßvorrichtungen, mit denen ein verfahrbar gelagertes Schubelement aus einer verriegelten Schließposition über einen Kraftspeicher ausgeworfen werden kann. Solche Ausstoßvorrichtungen an einer Auszugsführung sind ebenfalls über Synchronisationsmittel synchronisiert, die bei Entriegelung einer Ausstoßvorrichtung auch die andere Ausstoßvorrichtung entriegeln. Eine Synchronisation zweier Ausstoßvorrichtungen ist beispielsweise in der WO 13/135522 A1 oder in der WO 2015/051386 A2 offenbart.

Diese Ausstoßvorrichtungen eignen sich gut für quaderförmige Schubelemente. Allerdings kann es aufgrund beengter Platzverhältnisse oder aus Designgründen vorkommen, dass die Frontblende oder Rückwand eines Schubelementes geneigt zu einer Richtung senkrecht zur Bewegungsrichtung ausgebildet sein muss. Zudem kann es erforderlich sein, die Länge der Seitenzargen eines Schubelementes unterschiedlich zu gestalten.

Es ist daher Aufgabe der vorliegenden Erfindung, ein Möbel mit einem Schubelement zu schaffen, das auch bei Sonderformen eines Schubelementes eingebaut werden kann.

Diese Aufgabe wird mit einem Möbel mit den Merkmalen des Anspruches 1 gelöst.

Bei einem erfindungsgemäßen Möbel ist mindestens ein Schubelement über zwei Auszugsführungen verfahrbar gehalten, wobei an jeder Auszugsführung eine Ausstoßvorrichtung vorgesehen ist. Die beiden Ausstoßvorrichtungen sind dabei in Bewegungsrichtung des Schubelementes versetzt zueinander montiert, so dass die Ausstoßvorrichtungen auch dann montiert werden können, wenn die Frontblende oder die Rückwand des Schubelementes zu einer Richtung senkrecht zu Bewegungsrichtung geneigt ausgerichtet ist, also das Schubelement oder der Möbelkorpus eine Sonderform besitzen. Eine Synchronisierung der beiden Ausstoßvorrichtungen kann trotz der versetzten Anordnung durch die Synchronisationsmittel erfolgen.

Vorzugsweise ist eine Frontblende und/oder eine Rückwand des Schubelementes zu einer Ebene senkrecht zur Bewegungsrichtung des Schubelementes um eine vertikale Achse geneigt ausgerichtet, beispielsweise um einen Winkel von mehr als 4°, insbesondere 5° bis 30°. Das Schubelement kann dabei Seitenzargen aufweisen, die eine unterschiedliche Länge besitzen, beispielsweise um mehr als 5 %. Das Schubelement kann in Draufsicht gesehen die Grundform eines Parallelogramms oder ungleichwinkliges und/oder ungleichseitiges Vierecks besitzen und somit als Sonderform ausgebildet sein. Aus Designgründen kann die schräg angeordnete Frontblende bogenförmig ausgebildet sein, um das Viereck zu bilden.

In einer weiteren Ausgestaltung sind die Auszugsführungen in Bewegungsrichtung des Schubelementes ebenfalls versetzt angeordnet. Gerade bei einer winklig zu einer Ebene senkrecht zur Bewegungsrichtung ausgerichteten Frontblende kann eine versetzte Anordnung der Auszugsführungen sinnvoll sein, um optimal Gewichtslasten aufnehmen zu können.

Die Synchronisationsmittel für die beiden Ausstoßvorrichtungen umfassen vorzugsweise eine drehbare Stange, die über mindestens ein Gelenk mit einer Welle einer Ausstoßvorrichtung verbunden ist. Das Gelenk kann beispielsweise als Kardangelenk, Kugelgelenk, Biegegelenk oder Zahnstangensystem ausgebildet sein. Dadurch können Drehbewegungen von einer Welle einer Ausstoßvorrichtung problemlos über die drehbare Stange auf die andere Ausstoßvorrichtung übertragen werden. Die Stange kann sich dabei im Wesentlichen parallel zu einer Frontblende des Schubelementes erstrecken, wobei auch andere Ausrichtungen der Stange relativ zur Frontblende möglich sind. Das Biegegelenk kann durch ein Kunststoffteil gebildet sein, dass entsprechende Materialschwächungen in Biegerichtung aufweist. Das Biegegelenk ist dabei gleichzeitig torsionsteif, so dass die Drehbewegung von einer Ausstossvorrichtung auf die andere übertragen werden kann.

Die Ausstoßvorrichtungen sind vorzugsweise an einem Boden des Schubelementes fixiert, insbesondere an einer Unterseite. Dadurch lässt sich das Schubelement einfach montieren, wobei die Ausstoßvorrichtungen einen bewegbaren Mitnehmer aufweisen, der an einem stationären Aktivator abgestützt ist. Alternativ können die Ausstoßvorrichtungen auch am Möbelkorpus oder an der Korpsschiene der Auszugsführung fixiert sein und mit einem am Schubelement oder an der Ladenschiene des Auszugs fixierten Aktivator zusammenwirken oder in umgekehrter Folge angeordnet sein. Je nach Anordnung der Ausstoßvorrichtung im Möbel kann die Ausstoßvorrichtung bei einem Öffnungsvorgang im Korpus unbeweglich verbleiben oder relativ mit dem Schubelement verfahren.

Der Möbelkorpus umfasst vorzugsweise zwei Seitenwände, wobei an jeder Seitenwand eine Auszugsführung fixiert ist und die Seitenwände eine unterschiedliche Länge besitzen. Das Schubelement kann ferner eine Aussparung im Bodenbereich aufweisen, insbesondere zur Durchführung eines Siphons, so dass das Schubelement in einem Bad- oder Küchenschrank einsetzbar ist.

In einer alternativen Ausgestaltung können die Auszugsführungen auch in der Höhenposition im Korpus zueinander versetzt sein. Durch die Gelenke der Synchronisationsmittel wäre auch hier eine Synchronisation der Ausstoßvorrichtungen möglich.

In einer weiteren Ausgestaltung können die Schubkästen auch nach dem Prinzip der DE 10 2016 120 585 angeordnet sein. Hier sind mehrere Schubelemente mit einer gemeinsamen Frontblende angeordnet. Durch z.B. eine Anordnung zweier Schubelemente mit einer gemeinsamen gebogenen Frontblende können die beiden außen liegenden Seitenzargen der Schubelemente länger und die innen liegenden Seitenzargen kürzer sein. Bei dieser Anordnung können vier Ausstoßvorrichtungen eingesetzt werden, die zumindest zum Teil über erfindungsgemäße Synchronisationsmittel mit Gelenken miteinander verbunden sind.

Die Erfindung wird nachfolgend anhand eines Ausführungsbeispiels mit Bezug auf die beigefügten Zeichnungen näher erläutert. Es zeigen:
- Figur 1: eine perspektivische Ansicht eines erfindungsgemäßen Möbels mit dem Schubelement in der geschlossenen Position;
- Figur 2: eine Ansicht des Möbels der Figur 1 mit dem Schubelement in der geöffneten Position;
- Figur 3: eine Draufsicht auf das Möbel der Figur 2;
- Figur 4: eine Draufsicht auf das Möbel der Figur 1;
- Figur 5: eine Unteransicht auf das Möbel mit geöffnetem Schubelement, und
- Figur 6: eine vergrößerte Detailansicht des Möbels der Figur 5.

Ein Möbel 1 umfasst einen Möbelkorpus 2, an dem mindestens ein Schubelement 3 verfahrbar gelagert ist. Der Möbelkorpus 2 umfasst zwei Seitenwände 4 und 5, die in Bewegungsrichtung des Schubelementes 3 eine unterschiedliche Länge besitzen. Die Seitenwände 4 und 5 sind über eine Rückwand 6 und einen Boden 11 miteinander verbunden. Eine obere Abdeckplatte ist aus Gründen der vereinfachten Darstellung nicht gezeigt, wobei die obere Abdeckung auch eine Spüle oder ein Waschbecken umfassen kann.

Das Schubelement 3 ist als Schubkasten ausgebildet und umfasst eine Frontblende 7, einen Boden 8 und eine Rückwand 22. Der Boden 8 umfasst eine zur Rückseite hin offene Aussparung 9, und die Rückwand 22 ist geteilt ausgebildet, so dass in die Aussparung 9 ein Siphon oder ein anderer Gegenstand einfügbar ist, wenn das Schubelement 3 sich in einer geschlossenen Position befindet.

Das Schubelement 3 kann von einer geschlossenen Position gemäß Figur 1 in eine geöffnete Position gemäß Figur 2 ausgeworfen werden. Hierfür sind an gegenüberliegenden Seiten Auszugsführungen 10 vorgesehen, die jeweils mit einer Führungsschiene 12 an einer Seitenwand 4 oder 5 fixiert sind. Jede Auszugsführung umfasst ferner eine verfahrbare Laufschiene 13, an der das Schubelement 3 gehalten ist, wobei optional zwischen der Führungsschiene 12 und der Laufschiene 13 noch eine oder mehrere auszugsverlängernde Mittelschienen vorgesehen sein können.

In Figur 3 ist das Schubelement 3 in einer geöffneten Position in Draufsicht gezeigt. Es ist erkennbar, dass die Frontblende 7 zur Rückwand 22 nicht parallel verläuft, sondern in einem Winkel, beispielsweise in einem Bereich zwischen 4° und 30°. Die Seitenzargen 20 und 21 des Schubelementes 3 besitzen eine unterschiedliche Länge, ähnlich wie die Seitenwände 4 und 5 des Möbelkorpus 2. Die Rückwand 22 des Schubelementes 3 ist parallel zur Rückwand 6 des Möbelkorpus 2 ausgerichtet, so dass das Volumen in dem Möbelkorpus 2 durch das Schubelement 3 optimal ausgenutzt wird. In Figur 4 ist das Schubelement 3 in einer Schließposition dargestellt, in der das Schubelement 3 bis auf die Frontblende 7 innerhalb des Möbelkorpus 2 angeordnet ist.

Um das Schubelement 3 von einer geschlossenen Position in eine Öffnungsposition zu bewegen, sind auf beiden Seiten des Schubelementes 3 benachbart zu der Auszugsführung Ausstoßvorrichtungen 14 vorgesehen, wie dies die Figuren 5 und 6 zeigen, wobei in diesem Beispiel die Ausstoßvorrichtungen 14 jeweils den gleichen Abstand zur Frontblende aufweisen. Die Ausstoßvorrichtungen 14 umfassen dabei einen Kraftspeicher, um bei einer Entriegelung der Ausstoßvorrichtungen 14 das Schubelement 3 in eine Öffnungsrichtung auszuwerfen. Die Ausstoßvorrichtungen können dabei so ausgebildet sein, wie dies in der DE 10 2016 123 482 oder der DE 10 2016 13 044 offenbart ist, auf die hiermit Bezug genommen wird. Jede Ausstoßvorrichtung 14 umfasst eine drehbare Welle 15, die bei einem Eindrücken des Schubelementes 3 in der Schließposition in eine Überdrückstellung gedreht wird, wobei gleichzeitig eine Entriegelung der Ausstoßvorrichtung 14 stattfindet. Um zu gewährleisten, dass bei einem einseitigen Eindrücken an der Frontblende 7 beide Ausstoßvorrichtungen 14 gleichzeitig entriegelt werden, sind Synchronisationsmittel vorgesehen, die eine drehbare Stange 17 umfassen. Die drehbare Stange 17 ist mit der Welle 15 der Ausstoßvorrichtung 14 über ein Gelenk 16 und auf der gegenüberliegenden Seite über ein Gelenk 18 gekoppelt. Da die Ausstoßvorrichtungen 14 in Bewegungsrichtung des Schubelementes 3 versetzt angeordnet sind, beispielsweise um eine Wegstrecke zwischen 2 cm und 10 cm, sind die beiden Wellen 15 der Ausstoßvorrichtung 14 ebenfalls versetzt angeordnet. Dadurch verläuft die Stange 17 zwischen den beiden Wellen 15 mit einer Neigung, die etwa der Neigung der Frontblende 7 entspricht. Um von den Wellen 15 eine Drehbewegung auf die Stange 17 zu übertragen, sind die Gelenke 16 und 18 als Kardangelenke, Kugelgelenke, Biegegelenke oder Zahnstangesystem ausgebildet, so dass eine Drehbewegung und/oder Schubbewegung von einer Ausstoßvorrichtung 14 über die Gelenke 16 und 18 sowie die Stange 17 auf die andere Ausstoßvorrichtung 14 übertragen werden kann, und gewährleistet wird, dass bei Entriegelung einer Ausstoßvorrichtung 14 die andere Ausstoßvorrichtung 14 ebenfalls entriegelt wird.

In Figur 6 ist eine Detailansicht der Ausstoßvorrichtung 14 gezeigt, die an der Unterseite des Bodens 8 des Schubelementes 3 montiert ist. Benachbart zu der Ausstoßvorrichtung 14 ist die Laufschiene 13 der Auszugsführung 10 gezeigt. In der geöffneten Position ist die Ausstoßvorrichtung 14 von einem stationären Aktivator entkoppelt und kann sich frei bewegen. Erst kurz vor der Schließposition wird ein Mitnehmer der Ausstoßvorrichtung 14 in Eingriff mit dem Aktivator gebracht, um bei einer Schließbewegung einen Kraftspeicher der Ausstoßvorrichtung 14 zu spannen und die beiden Ausstoßvorrichtungen in einer Schließposition zu verriegeln. Der Aktivator kann in einfacher Form eine Anschlagfläche sein oder auch einen Magneten zur Kopplung mit dem Mitnehmer aufweisen. Alternativ kann auch vorgesehen sein, dass der Kraftspeicher der Ausstoßvorrichtung auch beim Öffnen gespannt werden kann. Hinsichtlich der Mechanik der Ausstoßvorrichtungen 14 wird auf die beiden obigen Dokumente verwiesen.

In dem dargestellten Ausführungsbeispiel besitzen die Seitenzargen 20 und 21 des Schubelementes 3 eine unterschiedliche Länge, und die Ausstoßvorrichtungen 14 sind deshalb versetzt in eine Bewegungsrichtung des Schubelementes 3 montiert. Es ist auch möglich, dass die Seitenzargen eines Schubelementes 3 die gleiche Länge besitzen, aber dennoch in eine Bewegungsrichtung des Schubelementes 3 versetzt angeordnet sind, beispielsweise weil die Rückwand 22 und die Frontblende 7 parallel zueinander ausgerichtet sind. Ferner ist die Rückwand 6 senkrecht zur Ebene der Seitenwände 4 und 5 des Möbelkorpus 2 ausgerichtet. Es ist auch möglich, die Rückwand 6 ebenfalls schräg anzuordnen. Auch die Rückwand 22 des Schubelementes 3 kann winklig zu einer Ebene verlaufen, die sich senkrecht zur Bewegungsrichtung des Schubelementes 3 erstreckt.

In dem dargestellten Ausführungsbeispiel werden die beiden Ausstoßvorrichtungen 14 über eine drehbare Stange 17 miteinander gekoppelt, wobei auch andere Synchronisationsmittel, beispielsweise Gelenkmechanismen, Hebelmechanismen oder Seilzüge eingesetzt werden können.

### Bezugszeichenliste

- 1: Möbel
- 2: Möbelkorpus
- 3: Schubelement
- 4: Seitenwand
- 5: Seitenwand
- 6: Rückwand
- 7: Frontblende
- 8: Boden
- 9: Aussparung
- 10: Auszugsführung
- 11: Boden
- 12: Führungsschiene
- 13: Laufschiene
- 14: Ausstoßvorrichtung
- 15: Welle
- 16: Gelenk
- 17: Stange
- 18: Gelenk
- 20: Seitenzarge
- 21: Seitenzarge
- 22: Rückwand

## Patentansprüche

1. Möbel (1) mit einem Möbelkorpus (2) und mindestens einem an mindestens zwei Auszugsführungen (10) verfahrbar gehaltenen Schubelement (3), wobei die Auszugsführungen (10) mit einer Führungsschiene (12) an dem Möbelkorpus (2) und einer Laufschiene (13) an dem Schubelement (3) fixiert sind, wobei optional zwischen der Führungsschiene 12 und der Laufschiene 13 noch eine oder mehrere auszugsverlängernde Mittelschienen angeordnet sind, und an jeder Auszugsführung (10) eine Ausstoßvorrichtung (14) vorgesehen ist, um bei einer Entriegelung der Ausstoßvorrichtungen (14) das Schubelement (3) über einen Kraftspeicher in Öffnungsrichtung auszuwerfen, wobei zwischen den beiden Ausstoßvorrichtungen (14) Synchronisationsmittel (16, 17, 18) vorgesehen sind, die bei Entriegelung einer Ausstoßvorrichtung (14) auch die andere Ausstoßvorrichtung (14) entriegeln, **dadurch gekennzeichnet, dass** die beiden Ausstoßvorrichtungen (14) in Bewegungsrichtung des Schubelementes (3) versetzt zueinander angeordnet sind.

2. Möbel nach Anspruch 1, **dadurch gekennzeichnet, dass** eine Frontblende (7) und/oder eine Rückwand (22) des Schubelementes (3) zu einer Ebene senkrecht zur Bewegungsrichtung des Schubelementes (3) um eine vertikale Achse geneigt ausgerichtet ist.

3. Möbel nach Anspruch 1 oder 2, **dadurch gekennzeichnet, dass** das Schubelement (3) zwei Seitenzargen (20, 21) aufweist, die eine unterschiedliche Länge in Bewegungsrichtung des Schubelementes (3) aufweisen.

4. Möbel nach einem der vorhergehenden Ansprüche, **dadurch gekennzeichnet, dass** das Schubelement (3) in Draufsicht gesehen die Grundform eines Parallelogramms oder ungleichwinkliges und/oder ungleichseitiges Vierecks besitzt.

5. Möbel nach einem der vorhergehenden Ansprüche, **dadurch gekennzeichnet, dass** die Auszugsführungen (10) in Bewegungsrichtung des Schubelementes (3) versetzt angeordnet sind.

6. Möbel nach einem der vorhergehenden Ansprüche, **dadurch gekennzeichnet, dass** die Synchronisationsmittel eine drehbare Stange (17) umfassen, die über mindestens ein Gelenk (16, 18) mit einer Welle (15) einer Ausstoßvorrichtung (14) verbunden ist.

7. Möbel nach Anspruch 6, **dadurch gekennzeichnet, dass** das Gelenk (16, 18) als Kardangelenk, Kugelgelenk oder Biegegelenk ausgebildet ist.

8. Möbel nach Anspruch 6 oder 7, **dadurch gekennzeichnet, dass** die Stange (17) sich im Wesentlichen parallel zu einer Frontblende (7) des Schubelementes (3) erstreckt.

9. Möbel nach einem der vorhergehenden Ansprüche, **dadurch gekennzeichnet, dass** die Ausstoßvorrichtungen (14) an einem Boden (8) des Schubelementes (3) fixiert sind.

10. Möbel nach einem der vorhergehenden Ansprüche, **dadurch gekennzeichnet, dass** der Möbelkorpus (2) zwei Seitenwände (4, 5) umfasst und an jeder Seitenwand (4, 5) eine Auszugsführung (10) fixiert ist, wobei die Seitenwände (4, 5) eine unterschiedliche Länge in Bewegungsrichtung des Schubelementes (3) aufweisen.

11. Möbel nach einem der vorhergehenden Ansprüche, **dadurch gekennzeichnet, dass** in einem Boden des Schubelementes (3) eine zur Rückseite hin offene Aussparung (9) vorgesehen ist.

## Claims

1. An item of furniture (1) having a furniture body (2) and at least one drawer element (3) held so it is movable on at least two pullout guides (10), wherein the pullout guides (10) are fixed using a guide rail (12) on the furniture body (2) and a slide rail (13) on the drawer element (3), wherein one or more pullout-extending middle rails are optionally also arranged between the guide rail (12) and the slide rail (13), and an ejection device (14) is provided on each pullout guide (10), to eject the drawer element (3) via a force accumulator in the opening direction upon unlocking of the ejection devices (14), wherein synchronization means (16, 17, 18) are provided between the two ejection devices (14), which also unlock the other ejection device (14) upon unlocking of one ejection device (14), **characterized in that** the two ejection devices (14) are arranged offset in relation to one another in the movement direction of the drawer element (3).

2. The item of furniture according to Claim 1, **characterized in that** a front panel (7) and/or a rear wall (22) of the drawer element (3) is aligned inclined around a vertical axis in relation to a plane perpendicular to the movement direction of the drawer element (3).

3. The item of furniture according to Claim 1 or 2, **characterized in that** the drawer element comprises two side panels (20, 21), which have different lengths in the movement direction of the drawer element (3).

4. The item of furniture according to any one of the preceding claims, **characterized in that** the drawer element (3), seen in a top view, has the basic shape of a parallelogram or a quadrilateral having unequal angles and/or unequal sides.

5. The item of furniture according to any one of the preceding claims, **characterized in that** the pullout guides (10) are arranged offset in the movement direction of the drawer element (3).

6. The item of furniture according to any one of the preceding claims, **characterized in that** the synchronization means comprise a rotatable rod (17), which is connected via at least one joint (16, 18) to a shaft (15) of an ejection device (14).

7. The item of furniture according to Claim 6, **characterized in that** the joint (16, 18) is designed as a universal j oint, ball j oint, or hinge joint.

8. The item of furniture according to Claim 6 or 7, **characterized in that** the rod (17) extends substantially parallel to a front panel (7) of the drawer element (3).

9. The item of furniture according to any one of the preceding claims, **characterized in that** the ejection devices (14) are fixed on a bottom panel (8) of the drawer element (3).

10. The item of furniture according to any one of the preceding claims, **characterized in that** the furniture body (2) comprises two side walls (4, 5) and one pullout guide (10) is fixed on each side wall (4, 5), wherein the side walls (4, 5) have different lengths in the movement direction of the drawer element (3).

11. The item of furniture according to any one of the preceding claims, **characterized in that** a recess (9) open toward the rear side is provided in a bottom panel of the drawer element (3).

## Revendications

1. Meuble (1) comprenant un élément coulissant (3) tenu de manière mobile par au moins l'un d'au moins deux guides d'extraction (10),
les guides d'extraction (10) étant fixés par un rail de guidage (12) au corps de meuble (2) et par un rail mobile (13) à l'élément coulissant (3),
et un ou plusieurs rails intermédiaires allongeant l'extraction étant prévus en option entre le rail de guidage (12) et le rail mobile (13), et chaque guide d'extraction (10) comporte un dispositif éjecteur (14) pour qu'au déverrouillage des dispositifs éjecteurs (14), éjecter l'élément coulissant (3) dans la direction d'ouverture par un accumulateur de force,
les moyens de synchronisation (16, 17, 18) étant prévus entre les deux dispositifs éjecteurs (14) qui, au déverrouillage d'un dispositif éjecteur (14) déverrouillent également l'autre dispositif éjecteur (14),
**caractérisé en ce que**
les deux dispositifs éjecteurs (14) sont décalés dans la direction de mouvement de l'élément coulissant (3).

2. Meuble selon la revendication 1,
**caractérisé en ce que**
le panneau de façade (7) et/ou la paroi arrière (22) de l'élément coulissant (3) sont inclinés autour d'un axe vertical par rapport à un plan perpendiculaire à la direction de mouvement de l'élément coulissant (3).

3. Meuble selon la revendication 1 ou 2,
**caractérisé en ce que**
l'élément coulissant (3) a deux feuillures latérales (20, 21) qui ont une longueur différente dans la direction de mouvement de l'élément coulissant (3).

4. Meuble selon l'une des revendications précédentes,
**caractérisé en ce que**
en vue de dessus l'élément coulissant (3) a la forme de base d'un parallélogramme ou d'un quadrangle à angles irréguliers et/ou à côtés irréguliers.

5. Meuble selon l'une des revendications précédentes,
**caractérisé en ce que**
les guides d'extraction (10) sont décalés dans la direction de mouvement de l'élément coulissant (3).

6. Meuble selon l'une des revendications précédentes,
**caractérisé en ce que**
les moyens de synchronisation comprennent une tige rotative (17) reliée par au moins une articulation (16, 18) à un arbre (15) d'un dispositif éjecteur (14).

7. Meuble selon la revendication 6,
**caractérisé en ce que**
l'articulation (16, 18) est une articulation de Cardan, une articulation à rotule ou une articulation flexible.

8. Meuble selon la revendication 6 ou 7,
**caractérisé en ce que**
la tige (17) s'étend pratiquement parallèlement au panneau de façade (7) de l'élément coulissant (3).

9. Meuble selon l'une des revendications précédentes,
**caractérisé en ce que**
les dispositifs éjecteurs (14) sont fixés au fond (8) de l'élément coulissant (3).

10. Meuble selon l'une des revendications précédentes,
**caractérisé en ce que**
le corps de meuble (2) comporte deux parois latérales (4, 5) et un guide d'extraction (10) est fixé à chacune des parois latérales (4, 5), les parois latérales (4, 5) ayant une longueur différente dans la direction de mouvement de l'élément coulissant (3).

11. Meuble selon l'une des revendications précédentes,
**caractérisé en ce que**
le fond de l'élément coulissant (3) comporte une découpe (9) ouverte vers l'arrière.
